# EUROPÄISCHE PATENTSCHRIFT

(11) **EP 0 389 575 B1**
(45) Veröffentlichungstag und Bekanntmachung des Hinweises auf die Patenterteilung: **08.11.1995**
(21) Anmeldenummer: 89907734.1
(22) Anmeldetag: 13.07.1989
(51) Int. Cl.: H01R 13/18

(54) **FLACHKONTAKTSTECKHÜLSE**
FLAT-CONTACT RECEPTACLE
CONTACT A LANGUETTES

(30) Priorität: 05.08.1988 DE 3826670
(43) Veröffentlichungstag der Anmeldung: 03.10.1990
(73) Patentinhaber: FRAMATOME CONNECTORS DAUT + RIETZ GmbH, 90411 Nürnberg (DE)
(72) Erfinder: STEINHARDT, Helmut, D-8500 Nürnberg (DE); BIERINGER, Anton, D-8540 Schwabach (DE)
(74) Vertreter: Beetz jr., Richard, Dr.-Ing.
(86) Internationale Anmeldenummer: EP8900813
(87) Internationale Veröffentlichungsnummer: WO9001815

(56) Entgegenhaltungen:
- EP-A- 0 122 780
- EP-A- 0 189 821
- DE-B- 1 081 098

## Beschreibung

Die Erfindung betrifft eine Flachkontaktsteckhülse mit zwei am Hülsenkörper angeordneten und mit Teillängen federnd elastisch aneinander anliegenden Kontaktlappen sowie einem den Hülsenkörper umfassenden Überfederkörper, der mit je zwei am Überfederkörper im Abstand nebeneinander ausgebildeten streifenförmigen Anschnitten pressend an die Außenseiten der Kontaktlappen anliegt und mit Mitteln zur Fixierung der Flachkontaktsteckhülse im Steckhülsengehäuse versehen ist.

Bei einem derartigen Doppelflachfederkontakt (EP-A-0 189 821) sind an einem hülsenförmigen Federgrundteil paarweise Kontaktlappen angeordnet, die mit Teillängen elastisch aneinander anliegen und an den freien Enden schräg nach außen abgebogen sind. Auf dem Federgrundteil ist fernerhin ein Überfederkörper mit streifenförmigen Anschnitten angeordnet, dessen Anschnitte pressend außen an die Kontaktlappen anliegen. Das Einführen des Doppelflachfederkontakts in Öffnungen von Steckhülsengehäusen bereitet durch Verhaken der abgebogenen freien Enden von Kontaktlappen und Anschnitten an Steckhülsengehäuseflächen vielfach Schwierigkeiten, wodurch insbesondere maschinelle Einführungen ungünstig beeinflußt werden.

Es ist Aufgabe der Erfindung, Maßnahmen zum behinderungsfreien Einführen von Flachkontaktsteckhülsen in Steckhülsengehäusen zu schaffen und automatische Montagen von Flachkontaktsteckhülsen störungsfrei zu machen.

Der Erfindung gemäß ist diese Aufgabe dadurch gelöst, daß beidseitig am Überfederkörper zwischen den Anschnitten je ein parallel zu diesen sich erstreckender Streifenteil angeordnet ist, die mit einer dem Überfederkörper abgewandten Teillänge über die freien Enden der Kontaktlappen zueinander und innen zurückgebogen sind. Auf diese Weise sind zu beiden Flachseiten der Flachkontaktsteckhülse außen zwischen dem Hülsenkörper und den Kontaktlappenenden ununterbrochene Führungsflächen gebildet, die die Flachkontaktsteckhülse gleitend an Gehäuseflächen vorbeiführen und Verhakungen ausschließen. Gemäß bevorzugter Ausführung sind der Überfederkörper, die Anschnitte und die Streifenteile einstückig aus einem ebenen Blechteil geschnitten.

In Ausgestaltung der Flachkontaktsteckhülse ist vorgesehen, den Überfederkörper und den Hülsenkörper durch Ein- und/oder Zurückbiegen von am Überfederkörper angeordneten Haltelappen über Randflächen von im Hülsenkörper ausgebildeten Ausnehmungen miteinander fest zu verbinden. Durch die Biegevorgänge des Überfederkörpers wird dieser am Hülsenkörper verstemmt. Darüberhinaus besteht die Möglichkeit, den Überfederkörper in beliebig anderer Weise, insbesondere durch Verschweißen, z.B. mittels Laser, mit dem Hülsenkörper fest zu verbinden. Außerdem ist noch vorgesehen, daß die Überfeder im Überfederkörper achsgleich zu den Ausnehmungen des Hülsenkörpers eine in Form und Größe gleich ausgebildete Ausnehmung für den Durchgriff einer steckhülsengehäusefesten Verriegelungszunge aufweist.

Die Erfindung ist anhand eines Ausführungsbeispiels in der Zeichnung verdeutlicht. Hierin bedeuten:
- Fig. 1: eine Flachkontaktsteckhülse mit Steckhülsengehäuse im Schnitt,
- Fig. 2: eine Flachkontaktsteckhülse in Vorderansicht,
- Fig. 3: eine Flachkontaktsteckhülse in Rückansicht und mit einem Transportstreifen,
- Fig. 4: eine Flachkontaktsteckhülse in Seitenansicht,
- Fig. 5: eine Überfeder in Vorderansicht,
- Fig. 6: eine Überfeder in Rückansicht,
- Fig. 7: eine Überfeder im Schnitt,
- Fig. 8: eine Überfeder als ebener Anschnitt mit einem Transportstreifen und
- Fig. 9: einen Schnitt nach der Linie IX-IX der Fig. 3.

In den Fig. ist mit 1 ein Steckhülsengehäuse für die Aufnahme von Flachkontaktsteckhülsen 2 bezeichnet. Die Flachkontaktsteckhülsen 2 sind in Öffnungen 3 des Steckhülsengehäuses 1 von einem Ende her eingeschoben und in den Öffnungen 3 vermittels eines abbiegbaren Verriegelungselements 4 fixiert. Als Verriegelungselement 4 dient beim Ausführungsbeispiel eine gehäusefeste federnde Zunge. Die Zunge 4 greift unter Vorspannung in eine Ausnehmung 5 des Hülsenkörpers 6 ein und ist in der Eingriffsstellung durch einen in das Steckhülsengehäuse 1 eingeschobenen Schieber 7 fixiert. Der Schieber 7 ist durch eine Raste 8 im Steckhülsengehäuse 1 festgelegt.

Die Flachkontaktsteckhülsen 2 weisen, wie die Fig. 1 bis 4 erkennen lassen, einen Hülsenkörper 6 auf, an dem sich zum einen Ende hin Crimpansätze 9 und 10 für die Festlegung elektrischer Leiter bzw. der Isolation anschließen. Der Hülsenkörper 6 trägt, wie weiter erkennbar, Kontaktlappen 11, deren freie Enden 11′ zur Bildung von Einsteckschrägen für Kontaktmesser (nicht gezeigt) nach außen zurückgebogen sind. Der Hülsenkörper 6 nimmt eine Überfeder 12 auf, die durch einen Überfederkörper 12′ mit anschließenden Anschnitten 13 gebildet ist. Die Anschnitte 13 sind zueinander mit Vorspannung ausgerichtet und zur Unterstützung die Kontaktkraft außen an den Kontaktlappen 11 angelegt. Am Überfederkörper 12′ ist weiter zwischen den Anschnitten 13 beider Seiten ein Streifenteil 14 vorgesehen, der sich im wesentlichen parallel zu den Anschnitten 13 erstreckt und mit dem freien Ende 14′ das zugehörige Kontaktlappenende übergreift und nach innen zurückgebogen ist. Zweckmäßig sind die Enden der Streifenteile 14 mit Verbreiterungen 14˝ versehen.

Die Überfeder 12 ist durch Verstemmen des Überfederkörpers 12′ am Hülsenkörper festgelegt und für den Durchgriff der Federzungen 4 auf einander gegenüberliegenden Seiten mit Ausnehmungen 15 versehen, die sich achsgleich zu den Ausnehmungen 5 des Hülsenkörpers 6 erstrecken.

Die Streifenteile 14 bilden, wie dies die Fig. 1 verdeutlicht, ebene Einführungsflächen zwischen den freien Enden der Kontaktlappen 11 und dem Hülsenkörper 6 zum sicheren und behinderungsfreien Einbringen der Flachkontaktsteckhülse in Öffnungen 3 eines Steckhülsengehäuses 1. Es entspricht der Erfindung, daß auch mehrere Streifenteile 14 an einem Überfederkörper 12′ angeordnet sein können. So ist möglich, beidseitig eines einzigen Anschnitts 13 je einen Streifenteil 14 auszubilden. Zum Verstemmen der Überfeder 12 am Hülsenkörper 6 weist, wie die Fig. 5 und 6 verdeutlichen, die Überfeder 12 im Bereich einer Ausnehmung 15 Lappen 16 auf, die nach Aufbringen der Überfeder 12 auf den Hülsenkörper 6 durch Einbiegen in die Ausnehmung 5 des Hülsenkörpers 6 die Überfeder 12 am Hülsenkörper 6 festlegen (Fig. 9).

Zur Herstellung der Überfeder wird vorgeschlagen, den Überfederkörper 12′, die Anschnitte 13 und Streifenteile 14 gemeinsam mit einem Transportstreifen 17 aus einem ebenen Blechformteil zu schneiden, wobei die Überfederkörper 12′ durch eine Anbindung 18 mit dem Transportstreifen 17 in Verbindung bleibt. Der Transportstreifen 17 ist mit Lochungen 19 versehen, deren Abstand voneinander durch die Abmessungen der Überfeder 12 bestimmt sind.

Zum Aufbringen der Überfeder 12 auf dem Hülsenkörper 6 wird die Überfeder 12 vom Transportstreifen 17 im Bereich der Anbindung 18 (Fig. 3) abgetrennt, auf den Hülsenkörper aufgeschoben und durch das Einbiegen der Lappen 16 fixiert.

## Patentansprüche

1. Flachkontaktsteckhülse (2) mit zwei an einem Hülsenkörper (6) angeordneten und mit Teillängen federnd elastisch aneinander anliegenden Kontaktlappen (11) sowie einem den Hülsenkörper (6) umfassenden Überfederkörper (12′), der mit je zwei am Überfederkörper (6) im Abstand nebeneinander ausgebildeten streifenförmigen Anschnitten (13) pressend an die Außenseiten der Kontaktlappen (11) anliegt und mit Mitteln zur Fixierung der Flachkontaktsteckhülse (2) im Steckhülsengehäuse (1) versehen ist, dadurch gekennzeichnet, daß beidseitig am Überfederkörper (12′) zwischen den Anschnitten (13) je ein parallel zu diesen sich erstreckender Streifenteil (14) angeordnet ist, die mit einer dem Überfederkörper (12′) abgewandten Teillänge über die freien Enden (11′) der Kontaktlappen (11) zueinander und innen zurückgebogen sind.

2. Flachkontaktsteckhülse nach Anspruch 1, dadurch gekennzeichnet, daß der Überfederkörper (12′), die Anschnitte (13) und die Streifenteile (14) einstückig aus einem ebenen Blechteil geschnitten sind.

3. Flachkontaktsteckhülse nach Anspruch 1, dadurch gekennzeichnet, daß der Überfederkörper (12′) und der Hülsenkörper (6) durch Ein- und/oder Zurückbiegen von am Überfederkörper (12′) angeordneten Haltelappen (16) über Randstreifen von im Hülsenkörper (6) ausgebildeten Ausnehmungen (5) miteinander fest verbunden sind.

4. Flachkontaktsteckhülse nach Anspruch 1, dadurch gekennzeichnet, daß der Überfederkörper (12′) und der Hülsenkörper (6) durch Verschweißen miteinander fest verbunden sind.

5. Flachkontaktsteckhülse nach Anspruch 1, dadurch gekennzeichnet, daß die Überfeder (12) im Überfederkörper achsgleich zu den Ausnehmungen (5) des Hülsenkörpers (6) eine in Form und Größe gleich ausgebildete Ausnehmung (15) für den Durchgriff einer steckhülsengehäusefesten Verriegelungszunge (4) aufweist.

## Claims

1. Flat push-on contact socket (2) having two contact lugs (11), which are arranged on a socket body (6) and sublengths of which bear resiliently elastically against one another, as well as having a covering spring body (12′), which surrounds the socket body (6), bears with in each case two strip-shaped sections (13), which are formed next to one another on the covering spring body (6) with a spacing, in a manner pressing against the outer sides of the contact lugs (11) and is provided with means for fixing the flat push-on contact socket (2) in the push-on socket housing (1), characterized in that a strip part (14), which extends parallel to the sections (13), is arranged in each case on both sides of the covering spring body (12′) between the said sections, which strip parts are bent back inwardly and relative to one another over the free ends (11′) of the contact lugs (11) by a sublength which faces away from the covering spring body (12′).

2. Flat push-on contact socket according to Claim 1, characterized in that the covering spring body (12′), the sections (13) and the strip parts (14) are cut in one piece from a planar sheet-metal part.

3. Flat push-on contact socket according to Claim 1, characterized in that the covering spring body (12′) and the socket body (6) are permanently connected to one another by bending in and/or bending back retaining lugs (16), which are arranged on the covering spring body (12′), over edge strips of recesses (5) which are formed in the socket body (6).

4. Flat push-on contact socket according to Claim 1, characterized in that the covering spring body (12′) and the socket body (6) are permanently connected to one another by welding.

5. Flat push-on contact socket according to Claim 1, characterized in that the covering spring (12) in the covering spring body has, coaxially with the recesses (5) in the socket body (6), a recess (15) which is formed identically in terms of shape and size and is intended for the penetration of a locking tongue (4) which is fixed to the push-on socket housing.

## Revendications

1. Alvéole de connexion (2) pour contacts plats, comportant deux pattes de contact (11) agencées sur le corps d'alvéole (6) et s'appuyant de manière élastique l'une contre l'autre sur des longueurs partielles, ainsi qu'un corps de ressort de coiffe (12′), qui enserre le corps d'alvéole (6), s'appuie sous pression sur chacun des deux côtés extérieurs des pattes de contact (11), par deux languettes découpées (13) en forme de lamelle réalisées à distance l'une à côté de l'autre sur le corps de ressort de coiffe (12′), et qui est pourvu de moyens destinés à fixer l'alvéole de connexion (2) pour contacts plats dans le boîtier d'alvéole de connexion (1), caractérisée en ce que des deux côtés sur le corps de ressort de coiffe (12′), entre les languettes découpées (13), est agencée une lamelle (14) s'étendant parallèlement aux languettes découpées, ces lamelles (14), sur une longueur partielle éloignée du corps de ressort de coiffe (12′), étant recourbées l'une vers l'autre et vers l'intérieur en passant par-dessus les extrémités libres (11′) des pattes de contact (11).

2. Alvéole de connexion pour contacts plats selon la revendication 1, caractérisée en ce que le corps de ressort de coiffe (12′), les languettes découpées (13) et les lamelles (14) sont découpés d'un seul tenant dans une pièce de tôle plane.

3. Alvéole de connexion pour contacts plats selon la revendication 1, caractérisée en ce que le corps de ressort de coiffe (12′) et le corps d'alvéole (6) sont reliés de manière fixe l'un à l'autre, en repliant vers l'intérieur et/ou en retour des pattes de maintien (16) agencées sur le corps de ressort de coiffe (12′), par-dessus des zones de bordure d'évidements (5) réalisés dans le corps d'alvéole (6).

4. Alvéole de connexion pour contacts plats selon la revendication 1, caractérisée en ce que le corps de ressort de coiffe (12′) et le corps d'alvéole (6) sont reliés de manière fixe l'un à l'autre, par soudage.

5. Alvéole de connexion pour contacts plats selon la revendication 1, caractérisé en ce que le ressort de coiffe (12) présente dans le corps de ressort de coiffe, sur le même axe que les évidements (5) du corps d'alvéole (6), un évidement (15) de configuration identique quant à la grandeur et à la forme, pour le passage d'une languette de verrouillage (4) faisant partie du boîtier d'alvéole de connexion.
